# EUROPÄISCHE PATENTSCHRIFT

(11) **EP 2 917 099 B1**
(45) Veröffentlichungstag und Bekanntmachung des Hinweises auf die Patenterteilung: **16.01.2019**
(21) Anmeldenummer: 13776746.3
(22) Anmeldetag: 01.10.2013
(51) Int. Cl.: B63H 5/125

(54) **BOOTSRUMPF MIT ÖFFNUNG IM BODEN FÜR EINEN BOOTSANTRIEB**
HULL WITH OPENING IN THE FLOOR FOR A BOAT DRIVE
COQUE DE BATEAU POURVUE D'UNE OUVERTURE DANS LE PLANCHER, DESTINÉE À UNE PROPULSION DE BATEAU

(30) Priorität: 08.11.2012 DE 102012220299
(43) Veröffentlichungstag der Anmeldung: 16.09.2015
(73) Patentinhaber: ZF Friedrichshafen AG, 88046 Friedrichshafen (DE)
(72) Erfinder: GALLATO, Fernando, I-35010 Padova (IT); TOGNON, Andrea, I-35100 Padova (IT); TARGA, Stefano, I-30039 Stra (Venice) (IT)
(86) Internationale Anmeldenummer: PCT/EP2013/070390
(87) Internationale Veröffentlichungsnummer: WO 2014/072128

(56) Entgegenhaltungen:
- US-A- 3 327 675
- US-A- 3 982 496
- US-A- 4 815 996
- US-A1- 2005 272 321

## Beschreibung

Die Erfindung betrifft ein Boot mit einem Bootsrumpf und mit einem Bootsantrieb nach dem Oberbegriff des Patentanspruches 1 sowie ein Verfahren zum Herstellen eines Bootes nach Anspruch 7.

Bekannte Innenbord-Bootsantriebe weisen eine unter Wasser angeordnete Steuer- und Vortriebseinheit auf, welche um eine Hochachse schwenkbar ist. Der Vortrieb wird durch einen oder zwei Propeller erzeugt, deren Rotationsachse mittels einer Steuereinheit schwenkbar ist. Durch die Verschwenkbarkeit der Rotationsachse des Propellers wird eine Steuerwirkung für das Boot erreicht. Der Bootsantrieb weist beispielsweise eine senkrecht angeordnete Säule auf, welche die Antriebswelle für den Propeller aufnimmt und durch eine Rumpföffnung im Bootsrumpf hindurchgeführt ist. Die Antriebswelle kann von einem innerhalb des Bootsrumpfes angeordneten Antriebsmotor angetrieben werden. Derartige Bootsantriebe werden auch Pod-Drives genannt.

Im Bereich der Rumpföffnung solcher Bootsantriebe ergibt sich ein um die Säule verlaufender Ringspalt. Dieser Ringspalt wird durch eine Dichtungseinrichtung abgedichtet, damit durch den Ringspalt kein Wasser ins Innere des Bootsrumpfes gelangt. Beispielsweise zeigt die DE 2748276 A1 einen Bootsrumpf eines Bootes mit einem Bootsantrieb, der durch eine Rumpföffnung im Boden des Bootsrumpfes hindurchgeführt ist. Dabei wird der erwähnte Ringspalt durch eine O-Ringdichtung abgedichtet und der Bootsantrieb ist über flexible Befestigungsglieder und ein innen am Boden des Bootsrumpfes angeordnetes Motorbett in dem Bootsrumpf befestigt.

Bei der Herstellung und beim Zusammenbau des Bootsrumpfes, des Bootsantriebes und der Dichtungseinrichtung ergeben sich zwangsläufig Maßabweichungen und Ungenauigkeiten. Diese Maßabweichungen und Ungenauigkeiten führen im Bereich der Dichtungseinrichtung zu Leckagen oder zu erhöhten Materialbeanspruchung und in Folge zu einer Verkürzung der Lebensdauer der Bauteile. Zusätzlich können ungenaue Übergänge und Lücken auf der Außenseite des Bootsrumpfes entstehen, die zu ungünstigem Strömungsverhalten des Bootes führen.

Ferner ist aus der US 2005/0272321 A1 ein Boot mit einem Bootsrumpf und mit einem Bootsantrieb bekannt, wobei sich der Bootsantrieb durch eine Rumpföffnung hindurch erstreckt. Mithilfe einer Schraubverbindung wird der Bootsantrieb an einem Tragrahmen in der Rumpföffnung befestigt. Der Tragrahmen in der Rumpföffnung dient dabei als Positionierungselement für den Bootsantrieb und dessen Befestigungsmittel. Dabei sind auch zwei elastische Ringe als Teile zur Befestigung des Bootsantriebs vorgesehen. Der Propellerschub wird über die elastischen Ringe auf den Bootsrumpf übertragen. Die elastischen Ringe haben auch die Funktion Vibrationen des Bootsantriebs gegenüber dem Bootsrumpf zu dämpfen.

Die der Erfindung zugrundeliegende Aufgabe wird durch ein Boot mit den Merkmalen des Anspruches 1 gelöst. Zusätzlich wird ein Verfahren zur Herstellung eines Bootsrumpfes beansprucht. Bevorzugte Ausführungsformen sind in den jeweiligen abhängigen Ansprüchen beansprucht.

Demnach wird ein Boot mit einem Bootsrumpf und mit einem Bootsantrieb, der durch eine Rumpföffnung im Boden des Bootsrumpfes hindurchgeführt ist, beansprucht, wobei der Bootsantrieb mittels zumindest einem Befestigungsmittel mit dem Bootsrumpf verbunden ist. Dabei ist zumindest ein Positionierungselement auf der Außenseite des Bootsrumpfes zur Positionierung des Befestigungsmittels in Bezug auf den Bootsrumpf vorgesehen.

Die Anordnung des Positionierungselementes auf der Außenseite des Bootsrumpfes hat den Vorteil, dass alle weiteren Elemente des Bootes, die an dem Positionierungselement ausgerichtet werden einen direkten Bezug zur äußeren Hülle des Bootsrumpfes haben. Dadurch verringern sich die Fertigungs- und Montagetoleranzen bzw. die Maßabweichungen und die einzelnen Bauteile lassen sich exakt und reproduzierbar von außen positionieren. Dies hat wiederum zur Folge, dass alle so am Bootrumpf ausgerichteten und befestigten Teile genau zueinander passen. Dadurch lässt sich beispielsweise eine Dichtungseinrichtung im eingangs erwähnten Ringspalt zwischen Bootsantrieb und Bootsrumpf exakt positionieren und eine zuverlässige Dichtungswirkung ist erreichbar, wobei flexible Dichtungselemente einer reproduzierbaren und berechenbaren Materialbeanspruchung ausgesetzt werden. Dadurch kann die Dichtwirkung und die Lebensdauer von solchen Dichtungseinrichtungen erhöht werden. Ebenso können erforderlichenfalls Ersatzteile auch zu einem späteren Zeitpunkt wieder einfach und exakt positioniert werden. Am Bootsrumpf außen angeordnete Teile, wie beispielsweise ein Deckel zum Abdecken und Schützen der Dichtungseinrichtung vor mechanischen Beschädigungen, lassen sich mit Hilfe der Erfindung exakt positionieren, wodurch strömungsungünstige Lücken und/oder Übergänge zwischen dem Deckel und dem Bootsrumpf vermieden werden und eine strömungsgünstige äußere Oberfläche des Bootsrumpfes erreicht wird.

Das Positionierungselement auf der Außenseite des Bootsrumpfes erleichtert den Zusammenbau des Bootsrumpfes, des Bootsantriebes und der Dichtungseinrichtung und verkürzt damit die notwendige Arbeitszeit beim Zusammenbau.

Die erwähnten Befestigungsmittel können beispielsweise Stifte, Bolzen, Löcher, Bohrungen, Gewindebohrungen oder Gewindebolzen sein. Bei einer einfachen Ausführungsform bestehen die Befestigungsmittel aus Gewindebohrungen im Bootsrumpf, beispielsweise in Längs- oder Querträgern des Bootsrumpfes, und der Bootsantrieb ist mittels Schrauben in den Gewindebohrungen des Bootsrumpfes befestigt. Flexible Elemente und Dämpfungselemente zwischen dem Bootsantrieb und dem Bootsrumpf, wie aus dem Stand der Technik bekannt, können ebenfalls Teil der Befestigungsmittel sein oder zusätzlich vorgesehen werden.

Das Positionierungselement kann formschlüssig ausgebildet sein. Das Positionierungselement umfasst zumindest eine Einbuchtung, und die Einbuchtung oder Teile davon sind derart gestaltet, dass sie zum Positionieren des Befestigungsmittels in Bezug auf den Bootsrumpf geeignet ist.

Ferner umfasst das Positionierungselement eine Anlagefläche, die durch eine Referenzumrandung begrenzt wird. Die Referenzumrandung ist als Anschlag zum Positionieren des Befestigungsmittels geeignet. Die Anlagefläche kann ein Teil der genannten Einbuchtung sein, wobei die Referenzumrandung die Einbuchtung begrenzt. Dabei kann die Referenzumrandung die Form einer Wulst, eines Absatzes, einer Stufe, einer Schulter oder einer Schrägfläche etc. aufweisen. Vorzugsweise begrenzt die Referenzumrandung die Anlagefläche in der Ebene der Anlagefläche nach allen Seiten hin, sodass beim Zusammenbau die korrekte Positionierung der am Rumpf anzuordnenden Bauteile gewährleistet ist.

Gemäß einer weiteren bevorzugten Ausführung weist der Bootsrumpf einen Befestigungsrahmen für den Bootsantrieb auf, an dem das Befestigungsmittel angeordnet ist. Ein solcher Befestigungsrahmen kann ganz oder teilweise aus Längsträgern, auch Stringer genannt, oder anderen Trägerstrukturen des Bootsrumpfes bestehen, die beispielsweise zur Stabilisierung des Bootsrumpfes sowieso vorgesehen sind. Dabei ist der Befestigungsrahmen vorzugsweise einteilig mit dem Bootsrumpf ausgeführt. Einteilige Ausführungen von Bootsrumpf und Befestigungsrahmen sind beispielsweise dadurch erreichbar, dass der Befestigungsrahmen auf Flächenteile des Bootsrumpfes auflaminiert ist oder einteilig mit dem Bootsrumpf gegossen wird.

Für den Fall, dass der Befestigungsrahmen zunächst separat hergestellt und dann mit dem Bootsrumpf vereinigt wird, ist der Befestigungsrahmen bevorzugt ebenfalls mit Hilfe des Positionierungselementes auf der Außenseite des Bootsrumpfes gegenüber dem Bootsrumpf ausgerichtet. Dazu wird ausgehend von dem Positionierungselement auf der Außenseite des Bootsrumpfes eine Referenzfläche auf der Innenseite des Bootrumpfes erzeugt. Der Befestigungsrahmen wird dann an der Referenzfläche im Bootsinnenraum angelegt, bevor er am Bootsrumpf befestigt bzw. mit dem Bootsrumpf vereinigt wird. Die an der Innenseite des Bootsrumpfes angeordnete Referenzfläche für den Befestigungsrahmen liegt vorzugsweise parallel zur oben genannten Anlagefläche auf der Außenseite des Bootsrumpfes.

Mit anderen Worten wird zunächst eine erste Fläche auf der Außenseite des Bootsrumpfes definiert als Positionierungselement und davon ausgehend wird eine zweite Fläche auf der Innenseite des Bootsrumpfes definiert und erzeugt. Auf der zweiten Fläche wird dann der Bootsantrieb exakt in einer optimalen Position gegenüber dem Bootsrumpf an diesem befestigt.

Des Weiteren umfasst die vorliegende Erfindung ein Boot mit einem oben beschriebenen Bootsrumpf und mit einer Dichtungseinrichtung zur Abdichtung des Bootsinnenraumes gegen eintretendes Wasser im Bereich der Rumpföffnung. Die Dichtungseinrichtung ist durch das Positionierungselement in Bezug auf den Bootsrumpf positioniert. Dadurch lässt sich beispielsweise eine Dichtungseinrichtung im eingangs erwähnten Ringspalt zwischen Bootsantrieb und Bootsrumpf exakt positionieren und eine zuverlässige Dichtungswirkung erreichen, wobei flexible Dichtungselemente einer reproduzierbaren und berechenbaren Materialbeanspruchung ausgesetzt werden. Dadurch kann die Dichtwirkung und die Lebensdauer von der Dichtungseinrichtung erhöht werden.

Ein erfindungsgemäßes Boot umfasst einen Deckel, der die beschriebene Ausbuchtung des Bootsrumpfes nach außen hin abgedeckt. Der Deckel ist durch das Positionierungselement in Bezug auf den Bootsrumpf positioniert. Auch am Bootsrumpf außen angeordnete Teile, wie beispielsweise ein Deckel zum Abdecken und Schützen der genannten Dichtungseinrichtung, lässt sich mit Hilfe der Erfindung exakt positionieren, wodurch strömungsungünstige Lücken und/oder Übergänge von den Rändern des Deckels zum Bootsrumpf vermieden werden und eine strömungsgünstige äußere Oberfläche des Bootsrumpfes erreicht wird. Vorzugsweise deckt ein solcher Deckel die gesamte oben erwähnte Einbuchtung ab, indem er mit seinen Rändern an der Referenzumrandung anliegt und sich so eine geschlossene kontinuierlich verlaufende äußere Oberfläche des Bootsrumpfes ergibt.

Schließlich umfasst die vorliegende Erfindung ein Verfahren zum Einbau eines Bootsantriebes in einen Bootsrumpf, insbesondere zur Herstellung eines oben beschriebenen Bootes.

Das Verfahren zum Herstellen eines Bootes mit einem Bootsantrieb umfasst folgende Verfahrensschritte:
a) Das Bereitstellen eines Bootsrumpfes mit einer Rumpföffnung für einen Bootsantrieb und mit zumindest einem Positionierungselement auf der Außenseite des Bootsrumpfes,
b) Das Bereitstellen einer Dichtungseinrichtung,
c) Das Festlegen der Einbauposition der Dichtungseinrichtung in Bezug auf den Bootsrumpf mit Hilfe des Positionierungselementes,
d) Das Befestigen der Dichtungsvorrichtung an dem Bootsrumpf,
e) Das Bereitstellen eines Befestigungsmittels für den Bootsantrieb,
f) Das Festlegen der Einbauposition des Befestigungsmittels in Bezug auf den Bootsrumpf mit Hilfe des Positionierungselementes,
g) Das Befestigen des Befestigungsmittels an dem Bootsrumpf,
h) Das Einfügen des Bootsantriebes durch die Rumpföffnung und
i) Das Befestigen des Bootsantriebes an dem Bootsrumpf durch das Befestigungsmittel.

Der Verfahrensschritt f) kann neben dem Festlegen der Position und dem Befestigen des Befestigungsmittels an dem Bootsrumpf gleichzeitig das Festlegen der Position eines Befestigungsrahmens gegenüber dem Bootsrumpf umfassen, wenn das Befestigungsmittel an einem Befestigungsrahmen angeordnet wird, der fest oder einteilig mit dem Bootsrumpf verbunden wird. Dazu kann eine Referenzfläche auf der Innenseite des Bootsrumpfes dienen, an der der Befestigungsrahmen angelegt und positioniert wird, bevor er am Bootsrumpf befestigt wird. Die Referenzfläche wird bei der Herstellung des Bootsrumpfes mit Bezug auf das außen am Bootsrumpf angeordnete Positionierungselement geschaffen. Die Referenzfläche innen am Bootsrumpf ist vorzugsweise parallel angeordnet zu der als Positionierungselement auf der Außenseite des Bootsrumpfes angeordneten Anlagefläche.

Es ist aber auch möglich, dass das Befestigungsmittel direkt auf dem Bootsrumpf positioniert und angebracht wird, wobei der Bootsrumpf bereits Trägerstrukturen wie Längsträger und/oder Querträger aufweisen kann.

Des Weiteren kann zur Durchführung der Verfahrensschritte c) und/oder f) bevorzugt eine Schablone verwendet werden, um die exakte Positionierung weiter zu erleichtern und damit die benötigte Arbeitszeit zum Zusammenbau der Teile weiter zu verkürzen.

Erfindungsgemäß umfasst das Positionierungselement eine Einbuchtung, die in den anschließenden Verfahrensschritten abgedeckt wird, um dem Boot eine strömungsgünstige Außenkontur zu verleihen. Es wird ein Deckel zum Verschließen der Einbuchtung auf der Außenseite des Bootsrumpfes bereitgestellt. Anschließend wird die Einbauposition des Deckels mit Hilfe des Positionierungselementes festgelegt und danach wird der Deckel an dem Bootsrumpf befestigt. Mit Hilfe des Positionierungselementes auf der Außenseite des Bootsrumpfes kann die korrekte Einbaulage des Deckels auch später im Rahmen von Instandhaltungsmaßnahmen einfach und reproduzierbar festgelegt werden.

Die Erfindung wird anhand der nachfolgend beschriebenen und in den Figuren gezeigten Ausführungsform näher beschrieben. Es zeigen
- Fig. 1: einen Ausschnitt aus einem erfindungsgemäßen Bootsrumpf mit einem Bootsantrieb in einer Schnittdarstellung und
- Fig. 2: einen Ausschnitt aus dem Bereich der Rumpföffnung mit einer anderen Anordnung der Dichtungseinrichtung und des Deckels gegenüber Fig. 1.

In den Figuren 1 und 2 sind gleiche Elemente mit dem gleichen Bezugszeichen gekennzeichnet.

Der erfindungsgemäße Bootsrumpf 1 weist in seinem Bodenbereich eine Rumpföffnung 3 auf. Durch diese Rumpföffnung 3 ist ein Bootsantrieb 2 hindurchgeführt. Der Bootsantrieb 2 ist als sogenannter POD-Drive ausgestaltet. Der Bootsantrieb 2 umfasst im Wesentlichen einen nicht dargestellten Antriebsmotor und ein oberes Antriebsteil 20, welche beide im Bootsinnenraum 13 angeordnet sind, sowie ein unteres Antriebsteil 21 mit einer Gondel 22, welche beide außerhalb des Bootsrumpfes 1 angeordnet sind. Das obere Antriebsteil 20 ist durch Befestigungsmittel 4 in dem Bootsrumpf 1 befestigt. Im Bereich der Rumpföffnung 3 ist das obere Antriebsteil 20 schwenkbar mit dem unteren Antriebsteil 21 verbunden. Außerhalb des Bootsrumpfes 2 ist am unteren Ende des unteren Antriebsteils 21 die Gondel 22 angeordnet. Das untere Antriebsteil 21 ist zusammen mit der Gondel 22 durch eine nicht dargestellte Steuereinheit um eine im Wesentlichen vertikal verlaufende Schwenkachse 23 verschwenkbar. Die Gondel 22 umfasst an ihrem in Fahrtrichtung 17 hinteren Ende zwei Propeller 25 und 26, die um eine im Wesentlichen waagerecht, d.h. parallel zu der Wasseroberfläche, angeordnete Rotationsachse 24 rotierbar angetrieben werden können.

Durch die Verschwenkbarkeit der Gondel 22 mit den Propellern 25 und 26 wird eine Steuerwirkung für das Boot erreicht. Durch das Innere des oberen und unteren Antriebsteiles 20 und 21 verläuft ein nicht gezeichneter Antriebsstrang für die Propeller 25 und 26. Der Antriebsstrang besteht im Wesentlichen aus vom Antriebsmotor angetriebenen Antriebswellen und Kegelradgetrieben zum Umlenken der Drehbewegungen auf eine in Fahrtrichtung 17 liegende Propellerwelle, auf der die Propeller 25 und 26 befestigt sind.

Der Bootsantrieb 2 ist mittels mehrerer Befestigungsmittel 4 mit dem Bootsrumpf 1 verbunden. In diesem Ausführungsbeispiel sind die Befestigungsmittel 4 als Gewindebolzen 18 mit Sechskantmuttern 19 ausgeführt. Vorteilhaft umfassen die Befestigungsmittel 4 zusätzliche Sicherungselemente für die Schraubverbindung zwischen Sechskantmutter 19 und Gewindebolzen 18, beispielsweise Sicherungsringe oder Kontermuttern. Die Befestigungsmittel 4 umfassen in diesem Ausführungsbeispiel auch Dämpfungsmittel 11 aus flexiblem Material, z.B. Gummi, mit deren Hilfe der Bootsantrieb 2 vibrationsgedämpft mit dem Bootsrumpf 1 verbunden ist. Auf diese Weise werden Vibrationen und Stöße, die beispielsweise von dem Antriebsmotor verursacht werden, vom Bootsantrieb 2 nicht ungedämpft auf den Bootsrumpf 1 übertragen, wodurch ungewünschte Lärmentwicklung und Vibrationen durch den Bootsrumpf 1 vermieden oder zumindest deutlich reduziert werden.

Der Bootsrumpf 1 weist auf seiner Außenseite 6 ein Positionierungselement 5 zur Positionierung des Befestigungsmittels 4 in Bezug auf den Bootsrumpf 1 auf. Das Positionierungselement 5 ist als Einbuchtung 7 ausgebildet. Die Einbuchtung 7 verläuft im Bereich der Rumpföffnung 3 um den gesamten Umfang der Rumpföffnung 3 und ist beispielsweise entsprechend der Rumpföffnung 3 kreisringförmig ausgebildet. Den Übergang von der ebenen Fläche der Außenseite 6 des Bootsrumpfes 1 zu der Einbuchtung 7 bildet in diesem Fall eine Abstufung unter Ausbildung einer senkrecht zur Außenseite 6 angeordneten Referenzumrandung 10.

In der Einbuchtung 7 ist zumindest teilweise eine Dichtungseinrichtung 12 angeordnet. Die Dichtungseinrichtung 12 hat den Zweck den Ringspalt abzudichten, der sich zwischen der Rumpföffnung 3 und dem dadurch hindurchgeführten Bootsantrieb 2 ergibt. Die Dichtungseinrichtung 12 soll verhindern, dass Wasser von der Au-ßenseite des Bootsrumpfes 1 in den Bootsinnenraum 13 eindringt. Verschiedene derartige Dichtungseinrichtung sind bereits beschrieben worden, beispielsweise in den Dokumenten DE 102009000994 A1 und DE 102012210727 A1.

Das Positionierungselement 5 in Form der Einbuchtung 7 kann sowohl zur Positionierung der Befestigungsmittel 4, als auch zur Positionierung einer im Bereich der Rumpföffnung 3 angeordneten Dichtungseinrichtung 12 und eines Deckels 14 verwendet werden.

Das Positionierungselement 5 in Form der Einbuchtung 7 wird in den gezeigten Ausführungen durch eine Anlagefläche 9 und eine Referenzumrandung 10 gebildet. Zur exakten Positionierung der Befestigungsmittel 4, der Dichtungsanordnung 12 und des Deckels 14 werden die Elemente entweder an der Anlagefläche 9 oder an der Referenzumrandung 10 oder an beiden angelegt, bevor sie am Schiffrumpf 1 befestigt werden.

Die Ausführung nach Fig. 1 sieht vor, dass die Dichtungseinrichtung 12 an der Anlagefläche 9 und an einem inneren Rand der Rumpföffnung 3 anliegt und dadurch in ihrer Lage gegenüber dem Bootsrumpf 1 festgelegt ist. Der Deckel 14 liegt in dieser Ausführungsform sowohl an der Anlagefläche 9, als auch an der Referenzumrandung 10 an und wird so gegenüber dem Bootsrumpf 1 positioniert.

Die Ausführung gemäß der Fig. 2 sieht vor, dass die Dichtungseinrichtung 12 an der Anlagefläche 9 und an der Referenzumrandung 10 anliegt und dadurch in ihrer Lage gegenüber dem Bootsrumpf 1 festgelegt ist. Der Deckel 14 liegt in dieser Ausführungsform auf der Dichtungseinrichtung 12 an und ist komplett in der Einbuchtung 7 versenkt, sodass sich ein glatter, strömungsgünstiger Übergang von der Außenseite 6 des Bootsrumpfes 1 zu der äußeren Oberfläche des Deckels 14 ergibt.

Insbesondere zur Positionierung der Befestigungsmittel 4 im Bootsinnenraum 13 kann vorteilhafterweise eine Schablone verwendet werden, die ebenfalls an der Anlagefläche 9 und/oder an der Referenzumrandung 10 angelegt wird, bevor die Befestigungsmittel 4 an dem Bootsrumpf 1 angebracht bzw. befestigt werden.

Das untere Antriebsteil 21 weist an seinem oberen Ende einen Vorsprung 29 auf, der die Rumpföffnung 3 und die darin angeordneten Bauteile, z.B. den Deckel 14 und die Dichtungseinrichtung 12 abdeckt und so vor mechanischen Beschädigungen schützt. Zwischen dem Vorsprung 29 und der Außenseite 6 des Bootsrumpfes 1 bzw. dem Deckel 14 ergibt sich zwangsläufig ein Spalt 28, da der Vorsprung zusammen mit dem unteren Antriebsteil 21 gegenüber dem Bootsrumpf 1 verschwenkbar ist. Der Spalt 28 ist vorteilhafterweise möglichst schmal, weil das Boot dadurch in diesem Bereich strömungsgünstiger ausgebildet ist und die Gefahr, dass im Wasser schwimmende Elemente in den Spalt geraten und Bauteile des Bootes beschädigen können geringer ist. Die erfindungsgemäße Ausbildung des Bootsrumpfes 1 mit dem Referenzelement 5 in Form der Einbuchtung 7 auf der Außenseite 6 des Bootsrumpfes 1 ermöglicht die Herstellung des Bootes mit einem sehr schmalen Spalt 28, weil die den Spalt bildenden Bauteile Bootsantrieb 2 und Deckel 14 direkt und formschlüssig an dem Referenzelement 5 angelegt und so exakt in ihrer vorgesehenen Position am Bootsrumpf 1 befestigt werden können. Toleranzabweichungen bei der Herstellung der Einzelteile und bei der Montage des Bootes werden dadurch minimiert.

Der durch die geringen Toleranzen erreichbare schmale Spalt und die präzise Positionierung des Bootsantriebes 2 im Bootsrumpf 1 ermöglichen eine strömungsgünstige Hydrodynamik und eine erhöhte Propellerleistung beim Bewegen des Bootes im Wasser.

Mit Hilfe von Haltearmen 27 wird ein Gehäuse des Bootsantriebes 2 an der Innenseite des Bootsrumpfes 1 oder an dem Befestigungsrahmen 8 befestigt. Die Haltearme 27 können durch die Materialauswahl und Formgebung so ausgeführt werden, dass sie zusätzlich oder alternativ zu den Dämpfungsmitteln 11 Schwingungen und Vibrationen zwischen dem Bootsantrieb 2 und dem Bootsrumpf 1 dämpfen. Die Haltearme 27 können einteilig mit dem Gehäuse des Bootsantriebes 2 bzw. einteilig mit dem Gehäuse des oberen Antriebsteiles 20 ausgeführt sein.

### Bezugszeichen

- 1: Bootsrumpf
- 2: Bootsantrieb
- 3: Rumpföffnung
- 4: Befestigungsmittel
- 5: Positionierungselement
- 6: Außenseite
- 7: Einbuchtung
- 8: Befestigungsrahmen
- 9: Anlagefläche
- 10: Referenzumrandung
- 11: Dämpfungsmittel
- 12: Dichtungseinrichtung
- 13: Bootsinnenraum
- 14: Deckel
- 15: Referenzfläche
- 16: Gewindebohrung
- 17: Fahrtrichtung
- 18: Gewindebolzen
- 19: Sechskantmutter
- 20: oberes Antriebsteil
- 21: unteres Antriebsteil
- 22: Gondel
- 23: Schwenkachse
- 24: Rotationsachse
- 25: Propeller
- 26: Propeller
- 27: Haltearm
- 28: Spalt
- 29: Vorsprung

## Patentansprüche

1. Boot mit einem Bootsrumpf (1) und mit einem Bootsantrieb (2), der durch eine Rumpföffnung (3) im Boden des Bootsrumpfes (1) hindurchgeführt ist, wobei der Bootsantrieb (2) mittels zumindest einem Befestigungsmittel (4) mit dem Bootsrumpf (1) verbunden ist, wobei zumindest ein Positionierungselement (5) auf der Außenseite (6) des Bootsrumpfes zur Positionierung des Befestigungsmittels (4) in Bezug auf den Bootsrumpf (1) vorgesehen ist, wobei das Positionierungselement (5) zumindest eine Einbuchtung (7) umfasst, und dass die Einbuchtung (7) oder Teile der Einbuchtung (7) derart gestaltet sind, dass sie zum Positionieren des Befestigungsmittels (4) in Bezug auf den Bootsrumpf (1) geeignet ist, wobei das Positionierungselement (5) eine Anlagefläche (9) umfasst, und wobei die Anlagefläche (9) durch eine Referenzumrandung (10) begrenzt wird, die als Anschlag zum Positionieren des Befestigungsmittels (4) geeignet ist, **dadurch gekennzeichnet, dass** die Einbuchtung (7) durch einen Deckel (14) nach außen hin abgedeckt ist, dass der Deckel (14) durch das Positionierungselement (5) in Bezug auf den Bootsrumpf (1) positioniert ist, und dass der Deckel (14) sowohl an der Anlagefläche (9), als auch an der Referenzumrandung (10) anliegt und so gegenüber dem Bootsrumpf (1) positioniert ist.

2. Boot nach Anspruch 1, **dadurch gekennzeichnet, dass** die Referenzumrandung (10) die Anlagefläche (9) in der Ebene der Anlagefläche nach allen Seiten hin begrenzt.

3. Boot nach einem der vorgenannten Ansprüche, **dadurch gekennzeichnet, dass** der Bootsrumpf einen Befestigungsrahmen (8) für den Bootsantrieb (2) aufweist, und dass das Befestigungsmittel (4) an dem Befestigungsrahmen (8) angeordnet ist.

4. Boot nach Anspruch 3, **dadurch gekennzeichnet, dass** der Befestigungsrahmen (8) einteilig mit dem Bootsrumpf (1) ausgeführt ist.

5. Boot nach Anspruch 3, **dadurch gekennzeichnet, dass** der Bootsrumpf auf seiner Innenseite eine Referenzfläche (15) zur Positionierung des Befestigungsrahmens (8) aufweist.

6. Boot nach einem der vorgenannten Ansprüche, **dadurch gekennzeichnet, dass** das Befestigungsmittel (4) zumindest eine Gewindebohrung (16) und/oder zumindest einen Gewindebolzen umfasst.

7. Verfahren zum Herstellen eines Bootes mit einem Bootsantrieb, **gekennzeichnet durch** folgende Verfahrensschritte,
a) Bereitstellen eines Bootsrumpfes (1) mit einer Rumpföffnung (3) für einen Bootsantrieb (2) und mit zumindest einem Positionierungselement (5), das zumindest eine Einbuchtung (7) umfasst, auf der Außenseite des Bootsrumpfes (1),
b) Bereitstellen einer Dichtungsvorrichtung (12)
c) Festlegen der Einbauposition der Dichtungsvorrichtung (12) in Bezug auf den Bootsrumpf (1) mit Hilfe des Positionierungselementes (5),
d) Befestigen der Dichtungsvorrichtung (12) an dem Bootsrumpf (1),
e) Bereitstellen eines Befestigungsmittels (4) für den Bootsantrieb (2)
f) Festlegen der Einbauposition des Befestigungsmittels (4) in Bezug auf den Bootsrumpf (1) mit Hilfe des Positionierungselementes (5),
g) Befestigen des Befestigungsmittels (4) an dem Bootsrumpf (1),
h) Einfügen des Bootsantriebes (2) durch die Rumpföffnung (3) und
i) Befestigen des Bootsantriebes (2) an dem Bootsrumpf (1) durch das Befestigungsmittel (4)
j) Bereitstellen eines Deckels (14) zum Verschließen der Einbuchtung (7) auf der Außenseite (6) des Bootsrumpfes (1),
k) Festlegen der Einbauposition des Deckels (14) mit Hilfe des Positionierungselementes (5) und
l) Befestigen des Deckels (14) an dem Bootsrumpf (1).

8. Verfahren nach Anspruch 7, **dadurch gekennzeichnet, dass** zur Durchführung der Verfahrensschritte c) und/oder f) eine Schablone verwendet wird.

## Claims

1. Boat having a hull (1) and having a boat drive (2) which is led through a hull opening (3) in the bottom of the hull (1), the boat drive (2) being connected to the hull (1) by means of at least one fastening means (4), at least one positioning element (5) for positioning the fastening means (4) in relation to the hull (1) being provided on the outside (6) of the hull, the positioning element (5) comprising at least one indentation (7), and the indentation (7) or parts of the indentation (7) being shaped in such a way that it is suitable for positioning the fastening means (4) in relation to the hull (1), the positioning element (5) comprising a contact surface (9), and the contact surface (9) being delimited by a reference border (10), which is suitable as a stop for positioning the fastening means (4), **characterized in that** the indentation (7) is covered towards the outside by a cover (14), **in that** the cover (14) is positioned in relation to the hull (1) by the positioning element (5), and **in that** the cover (14) rests both on the contact surface (9) and on the reference border (10) and is thus positioned with respect to the hull (1).

2. Boat according to Claim 1, **characterized in that** the reference border (10) delimits the contact surface (9) on all sides in the plane of the contact surface.

3. Boat according to one of the preceding claims, **characterized in that** the hull has a fastening frame (8) for the boat drive (2), and **in that** the fastening means (4) is arranged on the fastening frame (8).

4. Boat according to Claim 3, **characterized in that** the fastening frame (8) is formed in one piece with the hull (1).

5. Boat according to Claim 3, **characterized in that** the hull has a reference surface (15) on its inner side for positioning the fastening frame (8).

6. Boat according to one of the preceding claims, **characterized in that** the fastening means (4) comprises at least one threaded hole (16) and/or at least one threaded bolt.

7. Method for producing a boat having a boat drive, **characterized by** the following method steps,
a) providing a hull (1) having a hull opening (3) for a boat drive (2) and having at least one positioning element (5), which comprises at least one indentation (7), on the outside of the hull (1),
b) providing a sealing device (12),
c) defining the installation position of the sealing device (12) in relation to the hull (1) with the aid of the positioning element (5),
d) fastening the sealing device (12) to the hull (1),
e) providing a fastening means (4) for the boat drive (2),
f) defining the installation position of the fastening means (4) in relation to the hull (1) with the aid of the positioning element (5),
g) fastening the fastening means (4) to the hull (1),
h) inserting the boat drive (2) through the hull opening (3), and
i) fastening the boat drive (2) to the hull (1) by the fastening means (4),
j) providing a cover (14) for closing off the indentation (7) on the outside (6) of the hull (1),
k) defining the installation position of the cover (14) with the aid of the positioning element (5), and
l) fastening the cover (14) to the hull (1).

8. Method according to Claim 7, **characterized in that** a template is used for carrying out method steps c) and/or f).

## Revendications

1. Bateau comprenant une coque de bateau (1) et une propulsion de bateau (2) qui est guidée à travers une ouverture de coque (3) dans le fond de la coque de bateau (1), la propulsion de bateau (2) étant reliée à la coque de bateau (1) au moyen d'au moins un moyen de fixation (4), au moins un élément de positionnement (5) étant prévu sur le côté extérieur (6) de la coque de bateau pour le positionnement du moyen de fixation (4) par rapport à la coque de bateau (1), l'élément de positionnement (5) comportant au moins un renfoncement (7), et en ce que le renfoncement (7) ou des parties du renfoncement (7) sont configurés de telle sorte qu'ils sont appropriés pour positionner le moyen de fixation (4) par rapport à la coque de bateau (1), l'élément de positionnement (5) comportant une surface d'appui (9), et la surface d'appui (9) étant délimitée par une bordure de référence (10) qui est appropriée en tant que butée pour le positionnement du moyen de fixation (4), **caractérisé en ce que** le renfoncement (7) est recouvert vers l'extérieur par un couvercle (14), **en ce que** le couvercle (14) est positionné par rapport à la coque de bateau (1) au moyen de l'élément de positionnement (5), et **en ce que** le couvercle (14) s'appuie à la fois contre la surface d'appui (9) et contre la bordure de référence (10) et est ainsi positionné par rapport à la coque de bateau (1).

2. Bateau selon la revendication 1, **caractérisé en ce que** la bordure de référence (10) délimite la surface d'appui (9) de tous côtés dans le plan de la surface d'appui.

3. Bateau selon l'une quelconque des revendications précédentes, **caractérisé en ce que** la coque de bateau comprend un cadre de fixation (8) pour la propulsion de bateau (2), et **en ce que** le moyen de fixation (4) est disposé sur le cadre de fixation (8).

4. Bateau selon la revendication 3, **caractérisé en ce que** le cadre de fixation (8) est réalisé d'un seul tenant avec la coque de bateau (1).

5. Bateau selon la revendication 3, **caractérisé en ce que** la coque de bateau comprend, sur son côté intérieur, une surface de référence (15) servant à positionner le cadre de fixation (8).

6. Bateau selon l'une quelconque des revendications précédentes, **caractérisé en ce que** le moyen de fixation (4) comporte au moins un alésage taraudé (16) et/ou au moins un boulon fileté.

7. Procédé de fabrication d'un bateau comprenant une propulsion de bateau, **caractérisé par** les étapes de procédé suivantes :
a) fourniture d'une coque de bateau (1) comprenant une ouverture de coque (3) pour une propulsion de bateau (2) et comprenant au moins un élément de positionnement (5), qui comporte au moins un renfoncement (7), sur le côté extérieur de la coque de bateau (1),
b) fourniture d'un dispositif d'étanchéité (12),
c) détermination de la position de montage du dispositif d'étanchéité (12) par rapport à la coque de bateau (1) à l'aide de l'élément de positionnement (5),
d) fixation du dispositif d'étanchéité (12) sur la coque de bateau (1),
e) fourniture d'un moyen de fixation (4) pour la propulsion de bateau (2),
f) détermination de la position de montage du moyen de fixation (4) par rapport à la coque de bateau (1) à l'aide de l'élément de positionnement (5),
g) fixation du moyen de fixation (4) sur la coque de bateau (1),
h) introduction de la propulsion de bateau (2) à travers l'ouverture de coque (3) et
i) fixation de la propulsion de bateau (2) sur la coque de bateau (1) grâce au moyen de fixation (4),
j) fourniture d'un couvercle (14) servant à fermer le renfoncement (7) sur le côté extérieur (6) de la coque de bateau (1),
k) détermination de la position de montage du couvercle (14) à l'aide de l'élément de positionnement (5) et
l) fixation du couvercle (14) sur la coque de bateau (1) .

8. Procédé selon la revendication 7, **caractérisé en ce qu'**un gabarit est utilisé pour la mise en oeuvre des étapes de procédé c) et/ou f).
